# EUROPÄISCHE PATENTSCHRIFT

(11) **EP 1 612 750 B1**
(45) Veröffentlichungstag und Bekanntmachung des Hinweises auf die Patenterteilung: **19.11.2008**
(21) Anmeldenummer: 04015646.5
(22) Anmeldetag: 02.07.2004
(51) Int. Cl.: G08B 13/193

(54) **Passiv Infrarotmelder**
Passive infrared detector
Détecteur passif d'infrarouges

(43) Veröffentlichungstag der Anmeldung: 04.01.2006
(73) Patentinhaber: SIEMENS AKTIENGESELLSCHAFT, 80333 München (DE)
(72) Erfinder: Allemann, Martin, Dr., 8623 Wetzikon (CH); Müller, Kurt, Dr., 8708 Männedorf (CH)

(56) Entgegenhaltungen:
- US-A- 4 672 206
- US-A- 4 990 783
- US-B1- 6 375 366
- US-B1- 6 479 823

## Beschreibung

Die vorliegende Erfindung betrifft einen Passiv-Infrarotmelder mit einem wärmeempfindlichen Sensor und einem Spiegel zur Bündelung der aus dem Überwachungsraum auf den Melder fallenden Wärmestrahlung auf den Sensor, wobei der Spiegel aus Reflektoren bestehende Reflektorreihen für Überwachungsbereiche mit unterschiedlicher Lage im Überwachungsraum aufweist und für eine Unterscheidung zwischen Mensch und Tier anhand der Amplitude des Sensorsignals ausgebildet ist.

Passiv-Infrarotmelder dieser Art werden vorwiegend im Privatbereich eingesetzt und entsprechen dort einem Marktbedürfnis, weil sie eine Alarmauslösung durch Haustiere weitgehend unterdrücken. Letzteres wird allgemein als "Pet-Immunität" bezeichnet. Diese lässt sich insbesondere mit speziellen Optiken erreichen, welche zusammen mit dem wärmeempfindlichen Sensor vertikale Objekte, also aufrecht gehende Menschen, gegenüber horizontalen Objekten, also auf dem Boden laufenden oder kriechenden Haustieren bevorzugen. Aus Kostengründen werden heute bevorzugt aus mehreren Meldern für verschiedene Applikationen bestehende Melderfamilien angeboten, die vorzugsweise alle die selbe Optik verwenden, wobei hier unter Optik der Spiegel oder eventuell eine Fresnellinsenanordnung zu verstehen ist. Siehe dazu beispielsweise die EP-A-1 089 245.

Wenn aus einem solchen Melder für Anwendung im Privatbereich eine Variante für den Einsatz in Hochsicherheitsanlagen abgeleitet wird, kann sich das Problem ergeben, dass die Melder dann nicht vollständig unterkriechsicher sind, was aber beispielsweise von den Zulassungsstellen gefordert wird. Und dann stellt sich die Aufgabe, wie der bestehende Melder ohne grosse Eingriffe und mit möglichst geringem Aufwand unterkriechsicher gemacht werden kann.

Durch die Erfindung soll ein Passiv-Infrarotmelder der eingangs genannten Art mit Pet-Immunität angegeben werden, der mit geringem Aufwand unterkriechsicher gemacht werden kann.

Diese Aufgabe wird erfindungsgemäss gelöst durch ein auf den Spiegel aufsetzbares und ausgewählte Reflektoren oder mindestens eine Reflektorreihe abdeckendes Zusatzteil, welches an seiner dem Sensor zugewandten Seite eine abbildende Optik mit einer anderen Charakteristik als die abgedeckten Reflektoren aufweist.

Eine erste bevorzugte Ausführungsform des erfindungsgemässen Melders ist dadurch gekennzeichnet, dass das genannte Zusatzteil durch ein Kunststoffteil in der Art eines Clips gebildet ist. Vorzugsweise besteht das Kunststoffteil aus dunkel eingefärbtem Acrylnitril-Butadien-Styrol-Polymerisat (ABS).

Eine zweite bevorzugte Ausführungsform des erfindungsgemässen Melders ist dadurch gekennzeichnet, dass das Zusatzteil als elastisches Klemmelement ausgebildet ist.

Eine dritte bevorzugte Ausführungsform des erfindungsgemässen Melders, bei welchem die Reflektoren mindestens einer Reflektorreihe aus einer Anzahl von Teilelementen bestehen, so dass die Überwachungsbereiche dieser mindestens einen Reflektorreihe vertikal in stapelartig aufeinander geschichtete Subzonen mit leicht unterschiedlicher Elevation aufgespaltet sind, ist dadurch gekennzeichnet, dass das genannte Zusatzteil für die Abdeckung der mindestens einen Reflektorreihe vorgesehen ist und an seiner dem Sensor zugewandten Seite je aus einer einzigen, stetig gekrümmten Fläche bestehende Reflektoren aufweist. Alternativ kann das Zusatzteil an seiner dem Sensor zugewandten Seite eine brechungsoptische Reliefstruktur aufweisen, an welcher die auftreffende Strahlung eine zusätzliche Brechung erfährt.

Eine vierte bevorzugte Ausführungsform ist dadurch gekennzeichnet, dass der Spiegel und das Zusatzteil in Form und Grösse so aufeinander abgestimmt sind, dass das Zusatzteil auf dem Spiegel nur in einer solchen Position befestigbar ist, dass es die gewünschten Reflektoren oder die gewünschte mindestens eine Reflektorreihe vollständig abdeckt.

Der erfindungsmässe Melder hat den Vorteil, dass er durch das Zusatzteil einfach und kostengünstig an verschiedene Applikationen adaptiert, insbesondere unterkriechsicher gemacht werden kann. Letzteres erreicht man dadurch, dass man Reflektorreihen des Spiegels für gewisse Zonen, beispielsweise die Reflektorreihe für die Nahzone und/oder Mittelzone, mit dem Zusatzteil abdeckt, wodurch zwar für diese Zonen die PET-Immunität wegfällt, der Melder aber auch auf dem Boden kriechende, kauernde oder auf einem Rollbrett liegende Menschen anspricht. Der Wegfall der PET-Immunität ist aber nicht gravierend, weil in Hochsicherheitsräumen in der Regel keine Haustiere gehalten werden. Das als elastisches Klemmelement ausgebildete Zusatzteil kann mit einem einfachen Handgriff auf den Spiegel aufgesteckt werden. Man kann das Zusatzteil dem Melder als Zubehör beilegen, so dass eine eventuelle Adaptierung des Melders sogar durch den Kunden selbst vorgenommen werden kann.

Die Erfindung betrifft weiter ein Zusatzteil für die Optik eines Passiv-Infrarotmelders, welcher einen wärmeempfindlichen Sensor und einen Spiegel zur Bündelung der aus dem Überwachungsraum auf den Melder fallenden Wärmestrahlung auf den Sensor aufweist.

Dieses Zusatzteil ist dadurch gekennzeichnet, dass es auf den Spiegel aufsetzbar ist und dieses im aufgesetzten Zustand zumindest teilweise abdeckt, und an seiner dem Sensor zugewandten Seite eine abbildende Optik mit einer anderen Charakteristik als die abgedeckte Fläche des Spiegels aufweist.

Vorzugsweise ist die brechungspolitische Reliefstruktur durch Streifen mit keilförmigem Querschnitt gebildet. In diesem Fall besteht das Zusatzteil vorzugsweise aus Polyäthylen.

Eine bevorzugte Ausführungsform des erfindungsgemässen Zusatzteils für einen Passiv-Infrarotmelder mit einem Spiegel, welcher eine erste Reflektorreihe für eine Fernzone, eine zweite Reflektorreihe für eine Mittelzone, eine dritte Reflektorreihe für eine Nahzone und eine vierte Reflektorreihe für eine Look-down-Zone aufweist, deren Reflektoren in Teilflächen aufgespaltet sind, ist dadurch gekennzeichnet, dass das Zusatzteil für die Abdeckung der Reflektorreihe für die Mittelzone und/oder der Reflektorreihe für die Nahzone und/oder der Reflektorreihe für die Look-down-Zone vorgesehen ist.

Im folgenden wird die Erfindung anhand eines in den Zeichnungen dargestellten Ausführungsbeispiels näher erläutert; es zeigt:
- Fig. 1: eine schematische Vorderansicht des durch eine Spiegelanordnung gebildeten Fokussiermittels eines erfindungsgemässen Melders,
- Fig. 2: einen Schnitt nach der Linie II - 11 von Fig. 1: und
- Fig. 3: eine Vorderansicht eines Zusatzteils für den Melder gemäss Fig. 1 in einem etwas verkleinerten Massstab.

Die in den Figuren 1 und 2 dargestellte Spiegelanordnung 1 ist eine Weiterentwicklung des in der EP-A-0 303 913 beschriebenen Spiegels, durch welche dieser Spiegel so verbessert wird, dass er gegen Haustiere in seinem Wirkbereich immun ist. Wie in der genannten EP-A-0 303 913, auf deren Offenbarung hiermit ausdrücklich Bezug genommen wird, beschrieben ist, besteht die Spiegelanordnung 1 aus einer Anzahl von Reflektoren, welche so ausgebildet sind, dass der zu überwachende Raum mit vom Melder ausgehenden Überwachungsbereichen fächerförmig überdeckt ist, wobei entsprechend zu verschiedenen Abständen vom Melder mehrere "solcher Fächerbereiche" oder Überwachungszonen vorgesehen sind. Man unterscheidet beispielsweise vier Überwachungszonen, eine Fernzone, eine Mittelzone, eine Nahzone und eine sogenannte Look-down Zone, die durch vier in vertikaler Richtung versetzte Reflektorreihen abgedeckt sind.

Diese Reihen sind bei der Spiegelanordnung 1 die Reihe R₁ für die Fernzone, die Reihe R₂ für die Mittelzone, die Reihe R₃ für die Nahzone und die Reihe R₄ für die Look-down Zone, wobei die letztere Reihe nur einen einzigen Reflektor aufweist. Die fächerförmige Überdeckung wird durch gegenseitige Versetzung der Reflektoren jeder Reihe in horizontaler Richtung erreicht, wobei zur Erzielung eines annähernd gleichförmigen Überdeckungsmusters die Anzahl der Reflektoren pro Reihe mit dem Abstand der jeweiligen Überwachungszone vom Melder zunimmt.

Jeder Reflektor "blickt" in einen bestimmten Raumwinkel einer bestimmte Zone, empfängt die aus diesem Raumwinkel einfallende Wärmestrahlung und bündelt diese auf einen wärmeempfindlichen Sensor S (Fig. 2), welcher beispielsweise durch einen Pyrosensor gebildet ist. Der Pyrosensor ist vorzugsweise ein sogenannter Standard-Dualpyrosensor, wie er beispielsweise in den Passiv-Infrarotdetektoren der Siemens Building Technologies AG, früher Cerberus AG, eingesetzt wird (siehe dazu auch EP-A-0 303 913). Sobald ein Objekt, welches Wärmestrahlung aussendet, in einen Überwachungsbereich eindringt, detektiert der Sensor die von diesem Objekt ausgesandte Wärmestrahlung, worauf der Melder ein Alarmsignal abgibt. Dieses Alarmsignal gibt an, dass sich ein Objekt, beispielsweise ein Eindringling, im Überwachungsraum befindet.

Darstellungsgemäss besteht die Reflektorreihe R₁ für die Fernzone aus sieben paraboloidförmigen, streifenartigen Reflektoren 2 bis 8, die Reflektorreihe R₂ für die Mittelzone aus fünf Reflektoren 9 bis 13, die Reflektorreihe R₃ für die Nahzone aus drei Reflektoren 14 bis 16 und die Reflektorreihe R₄ für die Nahzone aus einem einzigen Reflektor 17. Diese Anordnung ist gleich mit der in der EP-A-0 303 913 beschriebenen. Im Unterschied zur letzteren Anordnung bestehen jedoch die einzelnen Reflektoren nicht aus einer einzelnen, stetig gekrümmten Fläche, sondern weisen jeweils mehrere Teilflächen von unterschiedlicher vertikaler Orientierung auf, wodurch die zugeordneten Überwachungsbereiche entsprechend in Subzonen aufgespaltet werden. Die Übergänge zwischen den Teilflächen sind in den Fig. 1 und 2 durch gestrichelte horizontale Linien oder Kurven angedeutet.

Wie insbesondere Fig. 1 zu entnehmen ist, bestehen die Reflektoren 2 bis 8 für die Fernzone und die Reflektoren 9 bis 13 für die Mittelzone aus je drei, die Reflektoren 14 bis 16 für die Nahzone aus je vier und der Reflektor 17 für die Look-down Zone aus fünf Teilflächen. Die einzelnen Teilflächen sind so gewichtet, d.h. ihre optische Apertur und ihre Fläche sind so gewählt, dass ein sich quer zum Überdeckungsmuster bewegender Hund einer bestimmten Grösse (beispielsweise behaarter Hund, 80 cm lang und 60 cm hoch) ein Signal erzeugt, das für jede Distanz vom Hund zum Melder etwa gleich klein ist. Für eine ausführliche Darstellung des Überdeckungsmusters der Reflektoren der Spiegelanordnung 1 wird auf die EP-A-1 089 245 verwiesen, auf deren Offenbarung hiermit ausdrücklich Bezug genommen wird.

In der genannten EP-A-1 089 245 ist unter anderem offenbart, dass praktische Versuche gezeigt haben, dass innerhalb eines Wirkbereichs von 12 bis 13 m das von einem Hund von etwa 30 kg Körpergewicht ausgelöste Sensorsignal höchstens 50% der Detektionsschwelle beträgt, so dass dieser Hund mit Sicherheit keinen Fehlalarm auslösen kann. Diese so genannte PET-Immunität wird im wesentlichen dadurch erreicht, dass ein Hund oder allgemein ein Hausttier wegen seiner geringeren Höhe weniger Subzonen kreuzt als ein Mensch. Dabei ist die Höhe, also die Ausdehnung in vertikaler Richtung, des sich im Überwachungsraum bewegenden Objekts das wesentliche Kriterium, wogegen dessen Ausdehnung in horizontaler Richtung nicht so wesentlich ist. Das kann aber zur Folge haben, dass eventuell ein auf dem Boden kriechender oder kauernder oder auf einem Rollbrett liegender und sich auf diese Weise bewegender Mensch ebenfalls weniger Subzonen kreuzt als ein aufrecht gehender und dadurch nicht detektiert wird.

Der eben beschriebene Effekt kann sich bei Hochsicherheitsanwendungen des dargestellten Melders nachteilig auswirken, indem dieser dann in bestimmten Zonen, insbesondere in der Mittelzone nicht unterkriechsicher ist. In der Fernzone ist die Unterkriechsicherheit nicht so wesentlich, weil die Detektion eines eventuellen Eindringlings in der Mittelzone noch ausreichend früh ist, und in der Nahzone und der Look-Down-Zone sind die Überwachungsbereiche so kurz, dass auch ein kriechender Mensch mit Sicherheit detektiert würde. Andererseits ist es aus Kostengründen erwünscht, dass der in grossen Stückzahlen vertriebene Melder, und das ist der Melder mit der PET-Immunität, mit möglichst wenig Anpassungen auch für andere Applikationen verwendet werden kann, wobei die Hochsicherheitsanwendung zu diesen anderen Applikationen gehört.

Ein Melder mit PET-Immunität und Unterkriechsicherheit in der kritischen Mittelzone wird durch das in Fig. 3 dargestellte Zusatzteil Z geschaffen.

Das Zusatzteil Z ist für die Abdeckung der Reflektorreihe R₂ für die Mittelzone vorgesehen und weist ganz allgemein an seiner dem S zugewandten Seite eine abbildende Optik mit der gewünschten Charakteristik auf. Beim dargestellten Ausführungsbeispiel, wo es darum geht, die Aufspaltung der Fokussierelemente dieser Reflektorreihe in Teilelemente aufzuheben, ist die abbildende Optik mit der gewünschten Charakteristik dadurch gebildet, dass jedes Fokussierelement der Reflektorreihe R₂ durch eine einzige, stetig gekrümmte Reflektorfläche 9', 10', 11', 12' 13' gebildet ist, welche eine konstante Elevation aufweist. In diesem Fall besteht das Zusatzteil Z aus schwarz eingefärbtem Acrylnitril-Butadien-Styrol-Polymerisat (ABS), das ist das für die Trägerschicht des Spiegels 1 verwendete Material. Siehe dazu die EP-A-0 707 294. Selbstverständlich könnte auch die Nahzone R₃ durch ein Zusatzteil der dargestellten Art abgedeckt werden.

Eine andere Möglichkeit eines Zusatzteils mit einer abbildenden Optik mit gewünschter Charakteristik kann dadurch realisiert sein, dass der Zusatzteil aus einem für Infrarotstrahlung durchlässigen Material wie Polyäthylen besteht und an seiner dem Sensor S (Fig. 2) zugewandten Seite eine Art von Fresnel-Struktur aufweist. Darunter ist eine brechungsoptische Reliefstruktur zu verstehen, an welcher die auftreffende Strahlung eine zusätzliche Brechung erfährt. Die Fresnel-Struktur besteht aus Streifen von keilförmigem Querschnitt; die diese Streifen durchsetzende Strahlung wird beim Eintritt in den Streifen und beim Austritt aus diesen gebrochen, was zu einer Veränderung des Einfallswinkels der Infrarot-Strahlung auf das Zusatzteil Z führt.

Diesen Effekt kann man dazu verwenden, die Aufspaltung der Fokussierelemente der Reflektorreihe oder Reflektorreihen in Teilelemente aufzuheben oder aber die Überwachungsbereiche einer Reflektorreihe gezielt zu verschieben. So kann man beispielsweise mit einem die Look-down-Zone R₄ abdeckenden Zusatzteil mit einer Fresnel-Struktur der genannten Art den Einfallswinkel der auf die Look-down-Zone auftreffenden Infrarot-Strahlung steiler machen und dadurch den Überwachungsbereich der Look-down-Zone direkt unter den Melder verlegen. Denn dadurch, dass durch die zweimalige Brechung der Einfallswinkel der auf den Melder auftreffenden Infrarot-Strahlung steiler wird, rückt der Überwachungsbereich der Look-down-Zone R₄ näher an den Melder heran.

## Patentansprüche

1. Passiv-Infrarotmelder mit einem wärmeempfindlichen Sensor (S) und einem Spiegel (1) zur Bündelung der aus dem Überwachungsraum auf den Melder fallenden Wärmestrahlung auf den Sensor (S), wobei der Spiegel (1) aus Reflektoren (2-17) bestehende Reflektorreihen (R₁-R₄) für Überwachungsbereiche mit unterschiedlicher Lage im Überwachungsraum aufweist und für eine Unterscheidung zwischen Mensch und Tier anhand der Amplitude des Sensorsignals ausgebildet ist, **gekennzeichnet durch** ein auf den Spiegel (1) aufsetzbares und ausgewählte Reflektoren oder mindestens eine Reflektorreihe abdeckendes Zusatzteil (Z) welches an seiner dem Sensor (S) zugewandten Seite eine abbildende Optik mit einer anderen Charakteristik als die abgedeckten Reflektoren aufweist.

2. Passiv-Infrarotmelder nach Anspruch 1, **dadurch gekennzeichnet, dass** das genannte Zusatzteil (Z) durch ein Kunststoffteil in der Art eines Clips gebildet ist.

3. Passiv-Infrarotmelder nach Anspruch 2, **dadurch gekennzeichnet, dass** das Zusatzteil (Z) aus dunkel eingefärbtem Acrylnitril-Butadien-Styrol-Polymerisat (ABS) besteht.

4. Passiv-Infrarotmelder nach Anspruch 2, **dadurch gekennzeichnet, dass** das Zusatzteil (Z) als elastische Klemme ausgebildet ist.

5. Passiv-Infrarotmelder nach Anspruch 2, bei welchem die Reflektoren (9-13) mindestens einer Reflektorreihe (R₂) aus einer Anzahl von Teilelementen bestehen, so dass die Überwachungsbereiche dieser mindestens einen Reflektorreihe (R₂,) vertikal in stapelartig aufeinander geschichtete Subzonen mit leicht unterschiedlicher Elevation aufgespaltet sind, **dadurch gekennzeichnet, dass** das genannte Zusatzteil (Z) für die Abdeckung der mindestens einen Reflektorreihe (R₂) vorgesehen ist und an seiner dem Sensor (S) zugewandten Seite je aus einer einzigen, stetig gekrümmten Fläche bestehende Reflektoren (9', 10', 11', 12', 13') aufweist.

6. Passiv-Infrarotmelder nach Anspruch 2, bei welchem die Reflektoren (2-8; 9-13; 14-16; 17) mindestens einer Reflektorreihe (R₁, R₂, R₃, R₄) aus einer Anzahl von Teilelementen bestehen, so dass die Überwachungsbereiche dieser mindestens einen Reflektorreihe (R₁, R₂, R₃, R₄) vertikal in stapelartig aufeinander geschichtete Subzonen mit leicht unterschiedlicher Elevation aufgespaltet sind, **dadurch gekennzeichnet, dass** das genannte Zusatzteil (Z) für die Abdeckung der mindestens einen Reflektorreihe vorgesehen ist und an seiner dem Sensor (S) zugewandten Seite eine brechungsoptische Reliefstruktur aufweist, an welcher die auftreffende Strahlung eine zusätzliche Brechung erfährt.

7. Passiv-Infrarotmelder nach einem der Ansprüche 1 bis 6, **dadurch gekennzeichnet, dass** der Spiegel (1) und das Zusatzteil (Z) in Form und Grösse so aufeinander abgestimmt sind, dass das Zusatzteil (Z) auf dem Spiegel (1) nur in einer solchen Position befestigbar ist, dass es die gewünschten Reflektoren oder die gewünschte mindestens eine Reflektorreihe vollständig abdeckt

8. Zusatzteil für die Optik eines Passiv-Infrarotmelders gemäß Ansprucht, welcher einen wärmeempfindlichen Sensor (S) und einen Spiegel (1) zur Bündelung der aus dem Überwachungsraum auf den Melder fallenden Wärmestrahlung auf den Sensor (S) aufweist, **dadurch gekennzeichnet, dass** das Zusatzteil (Z) auf den Spiegel (1) aufsetzbar ist und diesen im aufgesetzten Zustand zumindest teilweise abdeckt, und an seiner dem Sensor (S) zugewandten Seite eine abbildende Optik mit einer anderen Charakteristik als die abgedeckte Fläche des Spiegels (1) aufweist.

9. Zusatzteil nach Anspruch 8 **dadurch gekennzeichnet, dass** die genannte abbildende Optik durch aus einzigen, stetig gekrümmten Fläche bestehende Reflektoren (9', 10', 11', 12', 13') oder durch eine brechungsoptische Reliefstruktur gebildet ist.

10. Zusatzteil nach Anspruch 9, **dadurch gekennzeichnet, dass** die brechungsoptische Reliefstruktur durch Streifen mit keilförmigem Querschnitt gebildet ist.

11. Zusatzteil nach Anspruch 10, **dadurch gekennzeichnet, dass** es aus Polyäthylen besteht.

12. Zusatzteil nach einem der Ansprüche 8 bis 11 für einen Passiv-Infrarotmelder mit einem Spiegel (1), welcher eine erste Reflektorreihe (R₁) für eine Fernzone, eine zweite Reflektorreihe (R₂) für eine Mittelzone, eine dritte Reflektorreihe (R₃) für eine Nahzone und eine vierte Reflektorreihe (R₄) für eine Look-down-Zone aufweist, deren Reflektoren (2-8; 9-13; 14-16; 17) in Teilflächen aufgespaltet sind, **dadurch gekennzeichnet, dass** das Zusatzteil (Z) für die Abdeckung der Reflektorreihe (R₂) für die Mittelzone und/oder der Reflektorreihe (R₃) für die Nahzone und/oder der Reflektorreihe (R₄) für die Look-down-Zone vorgesehen ist.

## Claims

1. Passive infrared detector having a heat-sensitive sensor (S) and a mirror (1) for focusing onto the sensor (S) the thermal radiation falling onto the detector from the monitoring space, the mirror (1) having reflector rows (R₁-R₄), consisting of reflectors (2-17), for monitoring areas of different positions in the monitoring space, and being designed to distinguish between human and animal with the aid of the amplitude of the sensor signal, **characterized by** an additional part (Z) which can be mounted on the mirror (1), covers selected reflectors or at least one reflector row and has on its side facing the sensor (S) an imaging optical system with a characteristic differing from the covered reflectors.

2. Passive infrared detector according to Claim 1, **characterized in that** said additional part (Z) is formed by a plastic part resembling a clip.

3. Passive infrared detector according to Claim 2, **characterized in that** the additional part (Z) consists of dark-coloured acrylonitrile-butadiene-styrene polymer (ABS).

4. Passive infrared detector according to Claim 2, **characterized in that** the additional part (Z) is designed as an elastic clamp.

5. Passive infrared detector according to Claim 2, in the case of which the reflectors (9-13) of at least one reflector row (R₂) consist of a number of subelements such that the monitoring areas of this at least one reflector row (R₂) are split vertically into subzones of easily distinguishable elevation which are layered upon one another like a stack, **characterized in that** said additional part (Z) is provided for covering the at least one reflector row (R₂) and has on its side facing the sensor (S) reflectors (9', 10', 11', 12', 13') which respectively consist of a single, continuously curved surface.

6. Passive infrared detector according to Claim 2, in the case of which the reflectors (2-8; 9-13; 14-16; 17) of at least one reflector row (R₁, R₂, R₃, R₄) consist of a number of subelements such that the monitoring areas of this at least one reflector row (R₁, R₂, R₃, R₄) are split vertically into subzones of easily distinguishable elevation which are layered upon one another like a stack, **characterized in that** said additional part (Z) is provided for covering the at least one reflector row and has on its side facing the sensor (S) an optically refractive relief structure at which the incident radiation experiences additional refraction.

7. Passive infrared detector according to one of Claims 1 to 6, **characterized in that** the mirror (1) and the additional part (Z) are coordinated with one another in shape and size such that the additional part (Z) can be fastened on the mirror (1) only in a position such that it completely covers the desired reflectors or the desired at least one reflector row.

8. Additional part for the optical system of a passive infrared detector in accordance with Claim 1, which has a heat-sensitive sensor (S) and a mirror (1) for focusing onto the sensor (S) the thermal radiation incident on the detector from the monitoring space, **characterized in that** the additional part (Z) can be mounted on the mirror (1) and at least partially covers the latter in the mounted state, and has on its side facing the sensor (S) an imaging optical system with a characteristic differing from the covered surface of the mirror (1).

9. Additional part according to Claim 8, **characterized in that** said imaging optical system is formed by reflectors (9', 10', 11', 12', 13') consisting of a single, continuously curved surface, or by an optically refractive relief structure.

10. Additional part according to Claim 9, **characterized in that** the optically refractive relief structure is formed by strips of wedge-shaped cross section.

11. Additional part according to Claim 10, **characterized in that** it consists of polyethylene.

12. Additional part according to one of Claims 8 to 11 for a passive infrared detector with a mirror (1) which has a first reflector row (R₁) for a far zone, a second reflector row (R₂) for a middle zone, a third reflector row (R₃) for a near zone and a fourth reflector row (R₄) for a look-down zone, whose reflectors (2-8; 9-13; 14-16; 17) are split into partial surfaces, **characterized in that** the additional part (Z) is provided for covering the reflector row (R₂) for the middle zone, and/or for covering the reflector row (R₃) for the near zone, and/or for covering the reflector row (R₄) for the look-down zone.

## Revendications

1. Détecteur infrarouge passif comprenant un capteur (S) sensible à la chaleur et un miroir (1) pour la concentration du rayonnement thermique, arrivant de l'espace de surveillance sur le détecteur (S), le miroir (1) présente des rangées de réflecteurs (R₁-R₄) constituées de réflecteurs (2-17) pour des zones de surveillance avec une position différente dans l'espace de surveillance et étant conçus pour une différenciation entre l'homme et l'animal à l'aide de l'amplitude du signal de capteur, **caractérisé par** une partie supplémentaire (Z) pouvant être posée sur le miroir (1) et recouvrant des réflecteurs sélectionnés ou au moins une rangée de réflecteurs, laquelle partie supplémentaire présente sur son côté tourné vers le capteur (S) une optique de représentation avec une autre caractéristique que les réflecteurs recouverts.

2. Détecteur infrarouge passif selon la revendication 1, **caractérisé en ce que** ladite partie supplémentaire (Z) est formée par une partie plastique à la façon d'un clips.

3. Détecteur infrarouge passif selon la revendication 2, **caractérisé en ce que** la partie supplémentaire (Z) est à base de polymérisat d'acrylonitrile-butadiène-styrène (ABS) teinté en sombre.

4. Détecteur infrarouge passif selon la revendication 2, **caractérisé en ce que** la partie supplémentaire (Z) est conçue comme une pince élastique.

5. Détecteur infrarouge passif selon la revendication 2, sur lequel les réflecteurs (9-13) d'au moins une rangée de réflecteurs (R₂) sont constitués d'un certain nombre d'éléments partiels, de sorte que les zones de surveillance de cette au moins une rangée de réflecteurs (R₂) sont dissociées verticalement en sous-zones empilées les unes sur les autres avec une élévation légèrement différente, **caractérisé en ce que** ladite partie supplémentaire (Z) est prévue pour le recouvrement de la au moins une rangée de réflecteurs (R₂) et présente sur son côté tourné vers le capteur (S) des réflecteurs (9'-10', 11', 12', 13') constitués chacun d'une unique surface toujours incurvée.

6. Infrarouge passif selon la revendication 2, selon laquelle les réflecteurs (2-8 ; 9-13 ; 14-16 ; 17) comprennent au moins une rangée de réflecteurs (R1, R2, R3, R4) constituée d'un certain nombre d'éléments partiels, de sorte que les zones de surveillance de cette au moins une rangée de réflecteurs (R₁, R₂, R₃, R₄) sont dissociées verticalement en sous-zones empilées les unes sur les autres avec une élévation légèrement différente, **caractérisé en ce que** ladite partie supplémentaire (Z) est prévue pour le recouvrement de la au moins une rangée de réflecteurs et présente sur son côté tourné vers le capteur (S) une structure en relief d'optique de réfraction, sur laquelle le rayonnement arrivant subit une réfraction supplémentaire.

7. Détecteur infrarouge passif selon l'une quelconque des revendications 1 à 6, **caractérisé en ce que** le miroir (1) et la partie supplémentaire (Z) sont adaptés l'un à l'autre au niveau de la forme et de la grandeur de telle sorte que la partie supplémentaire (Z) peut être fixée sur le miroir (1) uniquement dans une position telle qu'elle recouvre complètement les réflecteurs souhaités ou la rangée de réflecteurs souhaitée au nombre minimum de un.

8. Partie supplémentaire pour l'optique d'un capteur infrarouge passif selon la revendication 1, qui présente un capteur (S) sensible à la chaleur et un miroir (1) pour la concentration du rayonnement de chaleur, provenant de la zone de surveillance et tombant sur le détecteur sur le capteur (S), **caractérisée en ce que** la partie supplémentaire (Z) peut être posée sur le miroir (1) et recouvre au moins partiellement celui-ci lorsqu'elle est posée dessus et présente sur son côté tourné vers le capteur (S) une optique de représentation avec une autre surface caractéristique que la surface recouverte du miroir (1).

9. Partie supplémentaire selon la revendication 8, **caractérisée en ce que** ladite optique de représentation est formée par des réflecteurs (9', 10', 11', 12', 13') constitués chacun d'une unique surface toujours incurvée ou par une structure en relief d'optique de réfraction.

10. Partie supplémentaire selon la revendication 9, **caractérisée en ce que** la structure en relief d'optique de réfraction est formée par des bandes présentant une section cunéiforme.

11. Partie supplémentaire selon la revendication 10, **caractérisée en ce qu'**elle est à base de polyéthylène.

12. Partie supplémentaire selon l'une quelconque des revendications 8 à 11, pour un détecteur infrarouge passif comprenant un miroir (1), qui présente une première rangée de réflecteurs (R₁) pour une zone éloignée, une seconde rangée de réflecteurs (R₂) pour une zone centrale, une troisième rangée de réflecteurs (R₃) pour une zone rapprochée et une quatrième rangée de réflecteurs (R₄) pour une zone Look-down, dont les réflecteurs (2-8 ; 9-13 ; 14-16 ; 17) sont dissociés en surfaces partielles, **caractérisée en ce que** la partie supplémentaire (Z) est prévue pour le recouvrement de la rangée de réflecteurs (R₂) pour la zone centrale et/ou de la rangée de réflecteurs (R₃) pour la zone rapprochée et/ou de la rangée de réflecteurs (R₄) pour la zone Look-down.
